# EUROPÄISCHE PATENTSCHRIFT

(11) **EP 3 432 850 B1**
(45) Veröffentlichungstag und Bekanntmachung des Hinweises auf die Patenterteilung: **10.07.2019**
(21) Anmeldenummer: 18709944.5
(22) Anmeldetag: 16.02.2018
(51) Int. Cl.: A61H 9/00

(54) **FITNESS-, BEAUTY- ODER WELLNESSVORRICHTUNG**
FITNESS, BEAUTY OR WELLNESS APPARATUS
DISPOSITIF DE CULTURE PHYSIQUE, DE BEAUTÉ OU DE BIEN-ÊTRE

(30) Priorität: 16.02.2017 WO PCT/EP2017/053545; 06.04.2017 WO PCT/EP2017/058236
(43) Veröffentlichungstag der Anmeldung: 30.01.2019
(73) Patentinhaber: Airpressure Bodyforming GmbH, 83471 Berchtesgaden (DE)
(72) Erfinder: SEKULA, Oliver, 83471 Berchtesgaden (DE); GREINWALDER, Hubert, 81379 München (DE); RECHENMACHER, Gert, 8605 Kapfenburg (AT)
(74) Vertreter: Flügel Preissner Schober Seidel
(86) Internationale Anmeldenummer: PCT/EP2018/053890
(87) Internationale Veröffentlichungsnummer: WO 2018/149968

(56) Entgegenhaltungen:
- EP-A1- 2 168 553
- WO-A2-2014/117986
- CN-A- 105 832 506
- US-A1- 2012 089 059
- US-A1- 2014 303 533

## Beschreibung

Die Erfindung betrifft eine Fitness-, Beauty- oder Wellnessvorrichtung, die mit einer am Körper eines Benutzers tragbaren Funktionseinheit und einer damit verbindbaren Pumpe versehen ist. Die Erfindung betrifft ferner eine Funktionseinheit und eine Pumpe, die für eine solche Fitness-, Beauty- oder Wellnessvorrichtung verwendet werden. Darüber hinaus betrifft die Erfindung ein Verfahren zum Befestigen der Pumpe an der Funktionseinheit.

Durch die immer weiter fortschreitende Technologisierung unseres Lebens hat moderne Technik auch Einzug in den Bereich Fitness, Beauty und Wellness erhalten. Übliche Anwendungen und Methoden zur Pflege und Formung des eigenen Körpers können durch Einsatz von neuen Techniken weiter verbessert werden. Der Fokus ist hierbei häufig auf die sogenannten Problemzonen, insbesondere Oberschenkel und Bauch, gerichtet. Deshalb wurden Kleidungsstücke, Manschetten und Gürtel entworfen, die ihre insbesondere durch Reizstrom, Wärme oder Massagen hervorgerufene Wirkung speziell an den Problemzonen entfalten.

So offenbart EP 1 248 586 B1 ein Fitnessgerät, das mittels Unterdruck einen Massageeffekt an den Problemzonen hervorruft. Weitere solcher Fitnessgeräte sind aus EP 1 307 168 B1 und WO 03/030808 A1 bekannt.

Weiterhin beschreibt US 2002/062515 A1 eine Hose, die eine Massagefunktion ausübt. Die Hose setzt sich aus einem vorderen Stoff und einem hinteren Stoff zusammen, die um den Körper des Trägers gewickelt und mit Hilfe von Schnallen aneinander fixiert werden. Die Hose weist Lufttaschen auf, die mittels Verbindungsschläuchen mit einer Pumpe verbunden sind. Die Pumpe beaufschlagt die Lufttaschen so mit Luft, dass diese sich gleichzeitig ausdehnen. An der Hose sind zur Erzielung der Massagefunktion außerdem Vibratoren vorgesehen.

Ein Fitnessgerät in Form einer Hose offenbart zudem WO 2014/117986 A2. Das Fitnessgerät umfasst wenigstens eine mit einem Fluid beaufschlagbare Druckkammer, die geeignet ist, an einem Körperteil einer Person anzuliegen, eine Pumpeinrichtung, die mit der Druckkammer verbunden und geeignet ist, die Druckkammer mit dem Fluid zu beaufschlagen, sowie eine Steuereinrichtung zum Steuern der Pumpeinrichtung. Die Pumpe wird durch einen separaten Tragegurt gehalten.

US 2012/089059 A1 offenbart ein System zum Steigern des Blutflusses in den Blutgefäßen. Das System umfasst ein Kleidungsstück zum pneumatischen Verteilen von Fluid. Das Kleidungsstück wird insbesondere für die Bein- und Fußregion verwendet, kann aber auch für die Oberschenkel, den Arm, die Hand oder die Schulter eingesetzt werden. Das Kleidungsstück umfasst Sheets aus flexiblem Kunststoff wie PVC. Mit Hilfe von Befestigungsmitteln kann das Kleidungsstück an der jeweiligen Körperregion befestigt werden. Das Kleidungsstück umfasst zudem ein pneumatisches Netzwerk aus pneumatischen Zellen, welche Druck auf den Körper ausüben können. Weiter umfasst das System eine Steuerungsvorrichtung, welche auf dem Kleidungsstück angeordnet ist.

EP 2 168 553 A1 offenbart eine Kompressionsvorrichtung. Die Kompressionsvorrichtung wird um das Bein eines Tragenden gelegt und umfasst drei aufpumpbare Elemente. An der Kompressionsvorrichtung ist eine Steuerungsvorrichtung oder Luftkompressionseinheit angeordnet. Eine Verbindungsvorrichtung zum Verbinden der Steuerungsvorrichtung mit der Kompressionsvorrichtung umfasst weibliche Verbindungselemente zur Aufnahme von männlichen Verbindungselementen der Steuerungsvorrichtung. Die Verbindungselemente haben jeweils eine bauchige Ausgestaltung, welche zum Verbinden ineinander geklipst werden können.

Verbesserungsbedarf besteht bei den bekannten Fitness-, Beauty- oder Wellnessvorrichtungen in der mitunter unbefriedigenden Handhabbarkeit, die häufig eine persönliche Betreuung in einem Beautysalon, einem Fitnessstudio oder einem Wellnesscenter nötig macht, um eine funktionsgerechte Anwendung sicherzustellen, und damit den Einsatzbereich eingschränkt.

**Aufgabe** der vorliegenden Erfindung ist es, eine Fitness-, Beauty- oder Wellnessvorrichtung hinsichtlich Handhabbarkeit und Einsatzbereich zu verbessern.

Die Aufgabe wird durch eine Fitness-, Beauty- oder Wellnessvorrichtung nach Anspruch 1, eine Pumpe nach Anspruch 18, eine Funktionseinheit nach Anspruch 19 und ein Verfahren nach Anspruch 20 **gelöst.** Bevorzugte Ausgestaltungen der erfindungsgemäßen Fitness-, Beauty- oder Wellnessvorrichtung finden ihren Niederschlag in den Ansprüchen 2 bis 17.

Die erfindungsgemäße Fitness-, Beauty- oder Wellnessvorrichtung umfasst eine am Körper eines Benutzers tragbare Funktionseinheit, die eine erste Befestigungseinrichtung, die wenigstens eine obere Abstützstelle an der Funktionseinheit bildet, und eine erste Anschlusseinrichtung, die wenigstens eine zweite Abstützstelle an der Funktionseinheit bildet, aufweist. Die Vorrichtung umfasst ferner eine Pumpe, die eine zweite Befestigungseinrichtung zum lösbaren Verbinden mit der ersten Befestigungseinrichtung und eine zweite Anschlusseinrichtung zum fluiddichten Verbinden mit der ersten Anschlusseinrichtung aufweist. Die Pumpe wird durch die Verbindung der ersten Befestigungseinrichtung mit der zweiten Befestigungseinrichtung an der ersten Abstützstelle und durch die Verbindung der ersten Anschlusseinrichtung mit der zweiten Anschlusseinrichtung zusätzlich an der zweiten Abstützstelle an der Funktionseinheit gehalten.

Die mehrfache Abstützung der Pumpe an der ersten und der zweiten Abstützstelle gewährleistet bei einer hohen Bewegungsfreiheit des Benutzers eine sichere Befestigung der Pumpe an der Funktionseinheit, bei der es sich beispielsweise um eine Hose handelt, ähnlich wie sie in WO 2014/117986 A2 beschrieben ist. Bei der Funktionseinheit kann es sich auch um einen Gürtel oder eine Manschette handlen, wie es in EP 2 020 979 B1 beschrieben ist. Die Abstützung der Pumpe sowohl an wenigstens einer ersten Abstützstelle als auch an wenigstens einer zweiten Abstützstelle trägt einer einfachen und praxisgerechten Handhabung Rechnung. Die funktionelle Integration der ersten Anschlusseinrichtung und der zweiten Anschlusseinrichtung in die Abstüzung der Pumpe an der Funktionseinheit stellt eine einfache und kostengünstige Gestaltung sicher.

Beim Verbinden der Pumpe mit der Funktionseinheit wird vorteilhafterweise zunächst an der ersten, zweckmäßigerweise oberen, Abstützstelle die zweite Befestigungeinrichtung, beispielsweise ein Befestigungshaken, mit der ersten Befestigungseinrichtung, beispielsweise eine Befestigungsschlaufe, in einem Winkel verbunden, insbesondere eingehackt. Durch ein Kippen der Pumpe in Richtung auf die Funktionseinheit wird die erste Anschlusseinrichtung mit der zweiten Anschlusseinrichtung an der zweiten, zweckmäßigerweise unteren Abstützstelle, verbunden. Durch das Kippen wird der anfänglich zwischen der Pumpe und der Funktionseinheit vorhandene Winkel verringert und die erste Anschlusseinrichtung mit der zweiten Anschlusseinrichtung fluiddicht verbunden.

Vorzugsweise weist die Funktionseinheit eine Vielzahl von Fluidleitungen auf, die bei der Anwendung an dem Körper des Benutzers anliegen. Die Fluidleitungen können durch die Pumpe mit alternierendem Druck beaufschlagt werden. Dieser alternierende Druck, ein Überdruck, kann bei dem Benutzer der Funktionseinheit ein Formen des Körpers und ein Pflegen der Haut, insbesondere an den Problemzonen, unterstützen.

Vorteilhaft weist die Funktionseinheit eine armierende Lagerplatte auf, wobei vorzugsweise die zweite Abstützstelle an der Lagerplatte ausgebildet ist. Wenn das Material der Funktionseinheit nicht ausreichend stabil ist, um die erste Anschlusseinrichtung zu lagern, kann die Funktionseinheit eine armierende Lagerplatte aufweisen, um für die nötige Stabilität zu sorgen.

Vorteilhaft umfasst die erste Abstützstelle wenigstens eine obere Abstützstelle und die zweite Abstützstelle wenigstens eine untere Abstützstelle, die sich in vertikaler Richtung unterhalb der oberen Abstützstelle befindet.

Vorteilhaft umfasst die erste Abstützstelle wenigstens eine untere Abstützstelle und die zweite Abstützstelle wenigstens eine obere Abstützstelle, die sich in vertikaler Richtung oberhalb der unteren Abstützstelle befindet.

Je nach Anwendungsgebiet kann es im Hinblick auf Tragekomfort der Funktionseinheit und Stabilität der Pumpe an der Funktionseinheit sinnvoll sein, die erste Abstützstelle, die durch die erste Befestigungseinrichtung gebildet wird, vertikal über der zweiten Abstützstelle, die durch die erste Anschlusseinrichtung gebildet wird, anzuordnen, oder umgekehrt.

Die obere Abstützstelle an der Funktionseinheit befindet sich in der Regel außerhalb der Lagerplatte. Je nach Anwendungsfall, etwa in Abhängigkeit von Material und Beschaffenheit der Funktionseinheit, kann sich die obere Abstützstelle jedoch auch im Bereich der Lagerplatte befinden. Die Lagerplatte kann einteilig sein oder sich aus mehreren Teilen, die auch räumlich voneinander getrennt sein können, zusammensetzen. Letzteres bietet sich etwa dann an, wenn sich auch die obere Abstützstelle im Bereich der Lagerplatte befindet und die Beschaffenheit der Funktionseinheit eine Verstärkung an der oberen Abstützstelle notwenig macht.

Vorteilhaft sind die erste Abstützstelle und die zweite Abstützstelle in horizontaler Richtung in einem Abstand zueinander angeordnet, um die Stabilität beziehungsweise den Halt der Pumpe an der Funktionseinheit weiter zu verbessern.

Alternativ oder auch zustätzlich können die erste Abstützstelle und die zweite Abstützstelle in vertikaler Richtung in einem Abstand zueinander angeordnet sein.

Je nach Anwendungsgebiet kann eine horizonal und/oder vertikal zueinander verschobene Anordnung der ersten Abstützstelle und der zweiten Abstützstelle im Hinblick auf Tragekomfort der Funktionseinheit und Stabilität der Pumpe an der Funktionseinheit sinnvoll sein.

Vorteilhaft weist die Pumpe ein Gehäuse auf, das vorzugsweise aus Kunststoff gefertigt ist.

Durch die erste Abstützstelle und die zweite Abstützstelle wird ein sicherer Halt der Pumpe an der Funktionseinheit ermöglicht. Um den Halt der Pumpe an der Funktionseinheit weiter zu verbessern, können auch mehrere erste Abstützstellen und/oder mehrere zweite Abstützstellen vorgesehen werden. Je mehr Abstützstellen zwischen der Pumpe und der Funktionseinheit vorhanden sind, desto sicherer ist der Halt der Pumpe an der Funktionseinheit.

Allerdings ist die Funktionseinheit vorzugsweise als Kleidungsstück, insbesondere als Hose, ausgebildet. Je mehr Abstützstellen zwischen der Pumpe und der Funktionseinheit vorgesehen sind, desto geringer ist die Beweglichkeit der Funktionseinheit in diesem Bereich, wodurch der Tragekomfort der Funktionseinheit am Körper beeinträchtigt wird. Eine besonders bevorzugte Ausgestaltung sieht daher eine einzelne erste Abstützstelle an der Funktionseinheit und zwei zweite Abstützstellen an der Lagerplatte vor. Durch solch eine Dreipunktabstützung lässt sich ein besonders stabiler Halt der Pumpe, insbesondere kippstabiler Halt, an der Funktionseinheit, bei einer vergleichsweise geringen Beeinträchtigung der Beweglichkeit der Funktionseinheit erreichen.

Vorteilhaft weist die erste Befestigungseinrichtung eine Befestigungsschlaufe und die zweite Befestigungseinrichtung einen vorzugsweise am Gehäuse angeordneten Befestigungshaken auf, wobei der Befestigungshaken lösbar an der Befestigungsschlaufe befestigbar ist. Die Kombination aus Befestigungsschlaufe und Befestigungshaken stellt ein hohes Befestigungspotential bei einfacher Bedienung zur Verfügung und zeichnet sich durch eine einfache und günstige Herstellung aus.

Vorteilhaft umfasst die erste Befestigungseinrichtung oder die zweite Befestigungseinrichtung alternativ oder zusätzlich einen Magneten, einen Clip oder einen Klettverschluss. Die Ausgestaltung der ersten Befestigungseinrichtung und der zweiten Befestigungseinrichtung kann gängige Befestigungsarten umfassen, die abhängig von der Ausgestaltung der Pumpe und von Produktfaktoren wie Preis, Komplexität, Sicherheit und/oder Tragekomfort ausgewählt werden.

Vorteilhaft ist die erste Befestigungseinrichtung als Tasche ausgebildet und die zweite Befestigungsvorrichtung ist durch das Gehäuse gebildet.

Vorteilhaft weist die erste Anschlusseinrichtung mindestens einen Verbindungsdom und die zweite Anschlusseinrichtung mindestens einen Verbindungsstutzen auf, wobei der Verbindungsdom lösbar mit dem Verbindungsstutzen verbunden ist. Der Verbindungsstutzen ist zweckmäßigerweise derart dimensioniert, dass er sich einfach in den Verbindungsdom einführen lässt.

Vorteilhaft weist die zweite Anschlusseinrichtung mindestens eine Vertiefung auf. Der Verbindungsstutzen ist in der Vertiefung angeordnet.

Voteilhaft weist der Verbindungsdom eine Außenabstützfläche und die Vertiefung eine Innenabstützfläche auf, wobei sich die Außenabstützfläche an der Innenabstützfläche abstützt, wenn der Verbindungsdom in der Vertiefung angeordnet ist. Bevorzugt sind die Außenabstützfläche und die Innenabstützfläche jeweils konisch ausgebildet. Wenn der Verbindungsdom mit dem Verbindungsstutzen verbunden ist, dann ist der Verbindungsdom ebenfalls in der Vertiefung angeordnet und die Außenabstützfläche ist an der Innenabstützfläche abgestützt. Somit kann ein besonders stabiler Halt der Pumpe an der Funktionseinheit sichergestellt werden, insbesondere bei Bewegungen des Benutzers. Die konische Ausgestaltung der Außenabstützfläche und der Innenabstützfläche verbessert weiter den stabilen Halt.

Vorteilhaft weist der Verbindungsdom einen Domanschlusskanal auf, der eine Tiefe hat, wobei der Verbindungsstutzen zur Bildung eines Fluidleitungsanschlussbereichs eine Länge hat, die kleiner ist als die Tiefe des Domanschlusskanals. Zweckmäßigerweise erstreckt sich demnach bei maximaler Einführung des Verbindungsstutzens in den Domanschlusskanal der Verbindungsstutzen nicht über die gesamte Tiefe des Domanschlusskanals.

Vorteilhaft hat der Verbindungsdom einen Domdurchmesser und der Verbindungsstutzen einen Stutzendurchmesser, wobei vorzugsweise zur Bildung einer kraftschlüssigen Verbindung von Verbindungsdom und Verbindungsstutzen der Domdurchmesser annähernd dem Stutzdendurchmesser entspricht.

Vorteilhaft weist der Domanschlusskanal eine Innenumfangsfläche auf, die einen Pumpenanschlussbereich bildet. Vorzugsweise ist die Innenumfangsfläche entlang des Pumpenanschlussbereichs mit einer Innenverkleidung versehen. Die Innenverkleidung besteht zweckmäßigerweise aus einem elastisch verformbaren Material, insbesondere Silikon, um zum einen ein einfaches Einführen des Verbindungsdoms in den Verbindungsstutzen und zum anderen eine zuverlässige Abdichtung im Pumpenanschlussbereich zu gewährleisten. Zweckmäßigerweise wird in dem Pumpenanschlussbereich der Verbindungsstutzen mit dem Verbindungsdom derart kraftschlüssig verbunden, dass die Innenverkleidung bem Einführen des Verbindungsstutzen in den Domanschlusskanal komprimiert wird.

Vorzugsweise wird der Verbindungsstutzen in dem Fluidleitungsanschlussbereich durch eine Fluidöffnung des Domanschlusskanals mit einer Fluidleitung der Funktionseinheit verbunden. Die Fluidleitung ist mittels eines Fluidleitungsanschlusses an den Verbindungsdom angeschlossen. Vorzugsweise ist im Bereich der Fluidöffnung des Domanschlusskanals die Innenabstützfläche zum Fluidleitungsanschluss hin verkürzt und an einer Abstützkante an dem Fluidleitungsanschluss abgestützt. Da sich der Verbindungsstutzen auch bei maximaler Einführungstiefe in den Domanschlusskanal nicht bis in den Pumpenanschlussbereich erstreckt, wird die Fluidöffnung nicht von dem Verbindungsstutzen verdeckt und blockiert somit nicht den Fluidfluss von der Pumpe zu der Funktionseinheit.

Vorteilhaft besteht die Lagerplatte aus einem verformbaren Material, das vorzugsweise elastisch ist. Die Lagerplatte ist so ausgestaltet, dass sie genügend Steifigkeit für eine sichere Befestigung der Pumpe an der Funktionseinheit bietet, und zwar ohne die Beweglichkeit der Funktionseinheit zu beeinträchtigen. Vorzugsweise weist das Material, aus dem die Lagerplatte besteht, eine höhere Steifigkeit auf als das Material, aus dem die Funktionseinheit in dem Bereich besteht, in dem die Lagerplatte angeordnet ist. Vorzugsweise besteht die Lagerplatte aus einem derart verformbaren Material, dass sich die Lagerplatte im wesentlichen der Form des Körperteils des Benutzers, etwa der Hüfte oder des Oberschenkels, anpasst, an dem die Lagerplatte anliegt. Zweckmäßigerweise ist das Material, aus dem die Lagerplatte besteht, zugleich ausreichend steif, um eine sichere Verbindung der ersten Anschlusseinrichtung mit der zweiten Anschlusseinrichtung und bei Bedarf auch der ersten Befestigungseinrichtung mit der zweiten Befestigungseinrichtung sicherzustellen.

Vorteilhaft weist die Funktionseinheit eine Aufnahme auf, in welche die Lagerplatte aufgenommen, insbesondere eingenäht, ist. Somit ist ein zuverlässiger Halt der Lagerplatte an der Funktionseinheit gewährleistet. Die Lagerplatte ist zweckmäßigerweise aus einem Material hergestellt, das eine höhere Steifigkeit hat als das Material, aus dem die Aufnahme besteht. Die Aufnahme ist zweckmäßigerweise aus einem Material hergestellt, das eine höhere Steifigkeit hat als das Material, aus dem die Funktionseinheit hergestellt ist, um den Halt der Lagerplatte in der Aufnahme weiter zu erhöhen. Bevorzugt befindet sich auf der Aufnahme ein Abnäher, welcher der Form der Lagerplatte entspricht, um die Lagerplatte innerhalb der Aufnahme zu fixieren.

Die Pumpe für eine Fitness-, Beauty- oder Wellnessvorrichtung ist gekennzeichnet infolge der Verbindung der ersten Befestigungseinrichtung mit der zweiten Befestigungseinrichtung an der erstem Abstützstelle und der Verbindung der ersten Anschlusseinrichtung mit der zweiten Anschlusseinrichtung zusätzlich an der zweiten Abstützstelle.

Die Funktionseinheit für eine Fitness-, Beauty- oder Wellnessvorrichtung ist gekennzeichnet durch eine mehrfache Abstützung der Pumpe an der Funktionseinheit infolge der Verbindung der ersten Befestigungseinrichtung mit der zweiten Befestigungseinrichtung an der ersten Abstützstelle und der Verbindung der ersten Anschlusseinrichtung mit der zweiten Anschlusseinrichtung zusätzlich an der zweiten Abstützstelle.

Das Verfahren zum Befestigen der Pumpe an der Funktionseinheit einer Fitness-, Beauty- oder Wellnessvorrichtung umfasst die folgenden Schritte:
Verbinden von der ersten Befestigungseinrichtung und der zweiten Befestigungseinrichtung an der ersten Abstützstelle in einem Winkel;
Kippen der Pumpe in Richtung auf die Funktionseinheit zum Verbinden von der ersten Anschlusseinrichtung und der zweiten Anschlusseinrichtung an der zweiten Abstützstelle.

Nachfolgend wird die Erfindung anhand eines Ausführungsbeispiels näher beschrieben, das in den Zeichnungen schematisch dargestellt ist. Hierbei zeigen:
- Fig. 1: eine Fitness-, Beauty- oder Wellnessvorrichtung mit einer Funktionseinheit in Form einer Hose;
- Fig. 2: das Befestigen einer Pumpe an der Funktionseinheit;
- Fig. 3a: eine erste Anschlusseinrichtung;
- Fig. 3b: die erste Anschlusseinrichtung in einer Aufnahme der Funktionseinheit;
- Fig. 4: eine erste Befestigungseinrichtung und die erste Anschlusseinrichtung, die an der Funktionseinheit angeordnet sind;
- Fig. 5a: eine teilgeschnittene Darstellung einer an der Funktionseinheit befestigten Pumpe;
- Fig. 5b: eine vergrößerte Darstellung des in Fig. 5a mit Vb gekennzeichneten Bereichs;
- Fig. 6: eine alternative Ausgestaltung der ersten und zweiten Befestigungseinrichtung;
- Fig 7a: eine Perspektivansicht der Pumpe von vorne;
- Fig. 7b: eine Perspektivansicht der Pumpe von hinten;
- Fig. 8: eine alternative Ausgestaltung der Pumpe;
- Fig. 9: die alternative Ausgestaltung der Pumpe, angeordnet an der Funktionseinheit.

Die in Fig. 1 gezeigte Funktionseinheit 11 für eine Fitness-, Beauty- oder Wellnessvorrichtung ist als an dem Körper 10 eines Benutzers tragbare Hose ausgestaltet. Die Funktionseinheit 11 weist mehrere Fluidleitungen 12 auf. Eine Pumpe 20 ist an der Funktionseinheit 11 befestigt. Die Fluidleitungen 12 sind derart an die Funktionseinheit 11 angeordnet, dass sie sich um die Oberschenkel und das Gesäß des Benutzers winden. Die Fluidleitungen 12 sind an die Pumpe 20 angeschlossen, sodass die Fluidleitungen 12 mit einem Druckmedium, insbesondere Luft, beaufschlagt werden können. Der sich bevorzugt alternierend auf- und abbauende Druck ruft an dem Körper 10 des Benutzers eine Massageeffekt hervor.

Wie näher in Fig. 2 gezeigt ist, weist die Funktionseinheit 11 eine erste Befestigungseinrichtung 13 und eine erste Anschlusseinrichtung 30 auf. Die erste Befestigungseinrichtung 13 umfasst eine Befestigungsschlaufe 14. Die Pumpe 20 weist eine zweite Befestigungseinrichtung 21 und eine zweite Anschlusseinrichtung 50 auf. Die zweite Befestigungseinrichtung 21 umfasst einen Befestigungshaken 22. Zum Befestigen der Pumpe 20 an der Funktionseinheit 11 wird der Befestigungshaken 22 in die Befestigungsschlaufe 14 eingehakt. Damit die Fluidleitungen 12 der Funktionseinheit 11 mit Druck beaufschlagt werden können, müssen die Fluidleitungen 12 mit der Pumpe 20 verbunden werden. Dies geschiet durch das Verbinden der ersten Anschlusseinrichtung 30 der Funktionseinheit 11 mit der zweiten Anschlusseinrichtung 50 der Pumpe 20.

Die erste Befestigungseinrichtung 13 bildet eine obere Abstützstelle O an der Funktionseinheit 11, und die erste Anschlusseinrichtung 30 bildet eine untere Abstützstelle U an der Funktionseinheit 11. Beim Verbinden der Pumpe 20 mit der Funktionseinheit 11 wird zunächst an der oberen Abstützstelle O der Befestigungshaken 22 in die Befestigungsschlaufe 14 in einem Winkel α eingehakt, wie es in Fig. 2 gestrichelt dargestellt ist. Durch ein Kippen der Pumpe 20 in Richtung auf die Funktionseinheit 11 wird die erste Anschlusseinrichtung 30 mit der zweiten Anschlusseinrichtung 50 an der unteren Abstützstelle U verbunden. Durch das Kippen wird der anfänglich zwischen der Pumpe 20 und der Funktionseinheit 11 vorhandene Winkel α verringert und die erste Anschlusseinrichtung 30 mit der zweiten Anschlusseinrichtung 50 fluiddicht verbunden.

Wie Fig. 3a zu erkennen gibt, umfasst die Funktionseinheit 11 eine Lagerplatte 16. Auf der Lagerplatte 16 ist die erste Anschlusseinrichtung 30 angeordnet. Die erste Anschlusseinrichtung 30 umfasst im vorliegenden Fall zwei baugleiche Verbindungsdome 31, kann jedoch auch drei oder noch mehr Verbindungsdome 31 umfassen. Die Verbindungsdome 31 weisen jeweils einen Fluidleitungsanschluss 32 auf. An dem Fluidleitungsanschluss 32 sind je zwei Fluidleitungen 12 angeschlossen. Die Fluidleitungen 12 erstrecken sich von dem jeweiligen Fluidleitungsanschluss 32 auf der Lagerplatte 16 bis hin zu einer Fluidleitungskante 17 an der Lagerplatte 16 und verlaufen danach außerhalb der Lagerplatte 16 innerhalb der Funktionseinheit 11. Bewegungen der Funktionseinheit 11 können ungewünschte Kräfte auf die Fluidleitungen 12 ausüben, die sich dann auf den jeweiligen Fluidleitungsanschluss 32 übertragen und zu einer Beeinträchtigung der Funktionsweise des Fluidleitungsanschlusses 32 führen können. Deshalb ist an der Fluidleitungskante 17 der Lagerplatte 16 eine Fluidleitungsbefestigung 33 vorgesehen. Durch eine insbesondere formschlüssige und/oder stoffschlüssige Verbindung können die Fluidleitungen 12 an der Fluidleitungsbefestigung 33 fixiert werden. Dadurch wird eine Kraftübertragung von der Funktionseinheit 11 über die Fluidleitungen 12 auf den jeweiligen Fluidleitungsanschluss 32 minimiert.

In Fig. 3b ist die Lagerplatte 16 gestrichelt dargestellt. Die erste Anschlusseinrichtung 30 der Funktionseinheit 11 ist mit der zweiten Anschlusseinrichtung 50 der Pumpe 20 leitend verbunden. Die Fluidleitungen 12 erstrecken sich von der Pumpe 20 auf der Lagerplatte 16 bis zu der Fluidleitungskante 17 und verlaufen danach weiter außerhalb der Lagerplatte 16. Die Fluidleitungen 12 sind an der Fluidleitungskante 17 durch die Fluidleitungsbefestigung 33 fixiert.

Wie Fig. 3b ferner zu erkennen gibt, ist die Funktionseinheit 11 mit einer Aufnahme 18 versehen. Die Lagerplatte 16 ist in der Aufnahme 18 aufgenommen und damit zuverlässig an der Funktionseinheit 11 befestigt. Auf der Aufnahme 18 befindet sich ein Abnäher 19, welcher im wesentlichen dem Umriss der Lagerplatte 16 folgt. Mit Hilfe des Abnähers 19 wird die Lagerplatte 16 sicher in der Aufnahme 18 gehalten.

Die Fluidleitungen 12 verlaufen im Bereich der Lagerplatte 16 innerhalb der Aufnahme 18. An der Fluidleitungskante 17 ist deshalb der Abnäher 19 unterbrochen, um die Fluidleitungen 12 aus der Aufnahme 18 herauszuführen. Die Lagerplatte 16 ist aus einem Material hergestellt, das eine höhere Steifigkeit hat als das Material, aus dem die Funktionseinheit 11, zumindest im Bereich der Lagerplatte 16, besteht. Ferner ist die Aufnahme 18 aus einem Material hergestellt, das eine höhere Steifigkeit hat als das Material, aus dem der Funktionseinheit 11, zumindest im Bereich der Lagerplatte 16, besteht. Die Aufnahme 18 ist jedoch aus einem Material hergestellt, das eine geringere Steifigkeit hat als das Material, aus dem die Lagerplatte 16 hergestellt ist.

In Fig. 4 ist zu erkennen, wie die Lagerplatte 16 innerhalb der Aufnahme 18 angeordnet ist. Vom Körper 10 des Benutzers betrachtet, oberhalb der Aufnahme 18, ist die Befestigungsschlaufe 14 an der Funktionseinheit 11 angeordnet. Zum Befestigen der Pumpe 20 an der Funktionseinheit 11 wird der Befestigungshaken 22 in die Befestigungsschlaufe 14 eingehakt und bildet damit die obere Abstützstelle O. Die zwei Verbindungsdome 31 bilden zusammen mit zwei in Fig. 5b gezeigten Verbindungsstutzen 51 die untere Abstützstelle U.

Wie die Fig. 5a und 5b zu erkennen geben, weisen die Verbindungsdome 31 im Inneren jeweils einen Domanschlusskanal 34 auf, der eine Innenumfangsfläche 35 hat. Die Innenumfangsfläche 35 umfasst einen Pumpenanschlussbereich 36 und einen Fluidleitungsanschlussbereich 37. An der Innenumfangsfläche 35 ist im Pumpenanschlussbereich 36 eine Innenverkleidung 38 vorgesehen. An dem Fluidleitungsanschluss 32 sind zwei Fluidleitungen 12 angeschlossen, die von den jeweiligen Verbindungsdomen 31 weg führen. Die Innenumfangsfläche 35 weist innerhalb des Fluidleitungsanschlussbereiches 37 im Bereich des angrenzenden Fluidleitungsanschlusses 32 zwei Fluidöffnungen 39 auf, durch welche die Fluidleitungen 12 leitend mit dem Domanschlusskanal 34 verbunden sind. Die Außenseiten der Verbindungsdome 31 umfassen eine Außenabstützfläche 40, an der sich die zweite Anschlusseinrichtung 50 der Pumpe 20 abstützt. Die Außenabstützfläche 40 hat eine im wesentlichen konische Form.

Die zweite Anschlusseinrichtung 50 umfasst zwei Verbindungsstutzen 51, die in ihrem Inneren jeweils einen Stutzenanschlusskanal 52 aufweisen. Die zweite Anschlusseinrichtung 50 umfasst ferner zwei Vertiefungen 53, in denen jeweils ein Verbindungsstutzen 51 angeordnet ist. Die Tiefe der Vertiefungen 53 entspricht in etwa der Länge der jeweiligen Verbindungsstutzen 51. Die Vertiefungen 53 weisen jeweils eine Innenabstützfläche 54 auf, an der sich die erste Anschlusseinrichtung 30 der Funktionseinheit 11 abstützt. Die Innenabstützfläche 54 hat eine im wesentlichen konische Form auf.

Zum Verbinden der ersten Anschlusseinrichtung 30 mit der zweiten Anschlusseinrichtung 50 werden die Verbindungsstutzen 51 jeweils in die dafür vorgesehenen Domanschlusskanäle 34 entlang der Innenverkleidung 38 eingeführt. Der Verbindungsstutzen 51 weist einen Stutzendurchmesser Dₛₜᵤ auf, der in etwa dem Durchmesser D_{Dom} des Domanschlusskanals 34 entspricht, zweckmäßigerweise leicht geringer ist. Die Innenverkleidung 38 besteht aus einem elastisch verformbaren Material, beispeilsweise Silikon. Dies führt zu einem leichten Komprimieren der Innenverkleidung 38 beim Einführen des Verbindungsstutzens 51 in den Domanschlusskanal 34, womit eine dichte Verbindung zwischen dem Domanschlusskanal 34 und dem Stutzenanschlusskanal 52 sichergestellt wird. Die Länge Lₛₜᵤ des Stutzenanschlusskanals 52 ist geringer als die Tiefe T_{dom} des Domanschlusskanals 34. Bei maximaler Einführtiefe des Verbindungsstutzens 51 in den Domanschlusskanal 34 liegt der Verbindungsstutzen 51 lediglich im Pumpenanschlussbereich 36 der Innenumfangsfläche 35 und nicht im Fluidleitungsanschlussbereich 37 der Innenumfangsfläche 35 an. Die in dem Fluidanschlussbereich 37 angeordneten Fluidöffnungen 39 werden somit nicht durch den Verbindungsstutzen 51 verdeckt.

Die Form der Vertiefungen 53 der zweiten Anschlusseinrichtung 50 entspricht in etwa der Form der Verbindungsdome 31. Wenn der Verbindungsstutzen 51 in den Verbindungsdom 31 eingeführt ist, stützt sich die Außenabstützfläche 40 des Verbindungsdoms 31 an der Innenabstützfläche 54 der Vertiefung 53 und die Innenverkleidung 38 an dem Verbindungsstutzen 51 ab. Somit ist ein sicherer Halt der Pumpe 20 an der Funktionseinheit 11 gewährleistet.

Der Fluidleitungsanschluss 32 steht in Bezug auf die Form der Verbindungsdome 31 von den Verbindungsdomen 31 nach außen hervor. In diesem Bereich ist die Innenabstützfläche 54 zur Funktionseinheit 11 hin verkürzt, um genügend Raum für den Fluidleitungsanschluss 32 zu gewährleisten. Der Fluidleitungsanschluss 32 weist eine sich in Richtung der Fluidleitungen 12 abgerundet verjüngende Form auf. Die Innenabstützfläche 54 ist im Bereich des Fluidleitungsanschlusses 32 mit einer Abstützkante 55 auf dem Fluidleitungsanschluss 32 abgestützt. Somit wird ein sicherer Halt der Pumpe 20 an der Funktionseinheit 11 auch im Bereich des Fluidleitungsanschlusses 32 gewährleistet.

Wie in Fig. 6 gezeigt ist, kann die erste Befestigungseinrichtung 13 der Funktionseinheit 11 als Tasche 15 ausgestaltet sein und die zweite Befestigungseinrichtung 21 durch das Gehäuse 23 gebildet sein. Die Verbindungsdome 31 sind innerhalb der Tasche 15 angeordnet. Zum Befestigen der Pumpe 20 an der Funktionseinheit 11, wird die Pumpe 20 in die Tasche 15 geschoben und an den Verbindungsdomen 31 angeschlossen. Die erste Anschlusseinrichtung 30 wird somit an der ersten Abstützstelle A mit der zweiten Anschlussvorrichtung 50 wirkverbunden verbunden.

Die Tasche 15 kann verschiedene Ausführungsformen aufweisen, um das hineinschieben der Pumpe 20 in der Tasche 15 zu erleichtern. So kann zum Beispiel die Tasche 15 aus einer Klett-Filz-Kombination hergestellt sein, die ein seitliches Einschieben der Pumpe 20 in der Tasche 15 ermöglicht.

Das Anordnen der Pumpe 20 in der Tasche 15 führt dazu, dass das Gehäuse 23 der Pumpe 20 durch die Tasche 15 gestützt wird und für Stabilität sorgt.

Zusätzlich kann in der Tasche 15 eine Lagerplatte 16, wie sie oben bereits beschrieben wurde, eingebracht sein. Demnach unterscheidet sich die in Fig. 6 gezeigte Ausführungsform von der davor gezeigten dadurch, dass die erste Befestigungseinrichtung 13 als Tasche 15, anstelle der Befestigungsschlaufe 14 ausgestaltet ist und die zweite Befestigungseinrichtung 21 durch das Gehäuse 23, anstelle des Befestigungshakens 22 gebildet ist.

Zur weiteren Veranschaulichung zeigt Fig. 7a die Pumpe 20 in einer Perspektivansich von vorne. Im Inneren der Pumpe 20 ist eine Batterie oder ein Akkumulator untergebracht, um den mobilen Betrieb der Pumpe 20 sicherzustellen. Um den Akkumulator laden zu können, ist in dem Gehäuse 23 ein Stromanschluss 24 angeordnet. Aus ergonomischen Gründen ist der Stromanschluss 24 an einer Seitenfläche des Gehäuses 23 angeordnet.

Fig. 7b zeigt die Pumpe 20 in einer Perspektivansicht von hinten. Wie oben beschrieben, sind in dem Gehäuse 23 zwei Vertiefungen 53 vorgesehen, in denen jeweils ein Verbindungsstutzen 51 mit einem Stutzenanschlusskanal 52 angeordnet ist. Beim Verbinden der Verbindungsstutzens 51 mit den zugehörigen Verbindungsdom 31, werden die Verbindungsdome 31 an der Innenabstützfläche 54 abgestützt.

Der Befestigungshaken 22 verjüngt sich in Richtung der Verbindungsstutzen 51, um ein einfacheres Einfädeln des Befestigungshakens 22 in die zugehörige Bestigungsschlaufe 14 zu ermöglichen. Für einen besonders stabilen Halt der Pumpe 20 an der Funktionseinheit 11 weist der Befestigungshaken 22 eine Breite auf, die dem horizontalen Abstand der Verbindungsstutzen 51 zueinander entspricht.

Die Fig. 8 und 9 zeigen eine weitere Ausführungsform der Pumpe 60. Wenn man aus Gründen der Stabilität und des Tragekomforts auf eine erste und zweite Befestigungseinrichtung verzichten möchte, können die Ausmaße der Pumpe 60 reduziert werden. Die Pumpe 60 weist weiterhin zwei Verbindungsstutzen 51 auf. An der ersten Abstützstelle A wird die Pumpe 60 auf die Verbindungsdome 31 gesteckt, wobei wie gewohnt die erste Anschlusseinrichtung 30 mit der zweiten Anschlusseinrichtung 50 wirkverbunden wird.

Bei dieser minimalistischen Ausgestaltung der Pumpe 60 und der Funktionseinheit 11, wird vollständig auf eine erste und zweite Befestigungseinrichtung, und somit auf eine zweite Abstützstelle B, verzichtet. Ein bloßes Anstecken der Pumpe 60 an den Verbindungsdomen 31 kann bereits für genügend Halt und Stabilität sorgen.

Zusätzlich kann man an der Funktionseinheit 11 elastische Bänder anbringen, die nach dem Anstecken der Pumpe 60 an die Verbindungsdome 31 über das Gehäuse 23 der Pumpe 60 gezogen werden und somit für zusätzlichen Halt und Stabilität sorgen.

In einer weiteren Ausgestaltung kann die Stabilität durch einen an der Unterseite der Pumpe 60 angeordneten Klettstreifen verbessert werden, der mit einem an der Funktionseinheit 11 angeordneten Klettstreifen verbunden werden kann.

Außerdem kann die Stabilität durch eine einrastende Snap-In Verbindung der Pumpe 60 in den Verbindungsdomen 31 erreicht werden.

Die zuvor beschriebene Fitness-, Beauty- oder Wellnessvorrichtung zeichnet sich durch eine einfache Handhabbarkeit und einen sicheren Halt der Pumpe 20 an der Funktionseinheit 11 aus. Dies ist vor allem auf die sich durch die Verbindung der zwei Verbindungsdome 31 mit den Verbindungsstutzen 51 an der unteren Abstützstelle U einerseits und die Verbindung der Befestigungsschlaufe 14 mit dem Befestigungshaken 22 an der oberen Abstützstelle O andererseits ergebende Dreipunktverbindung zurückzuführen.

**Bezugszeichenliste**

| | | | |
|---|---|---|---|
| 10 | Körper | 37 | Fluidleitungsanschlussbereich |
| 11 | Funktionseinheit (Hose) | | |
| 12 | Fluidleitungen | 38 | Innenverkleidung |
| 13 | erste Befestigungseinrichtung | 39 | Fluidöffnung |
| | | 40 | Außenabstützfläche |
| 14 | Befestigungsschlaufe | | |
| 15 | Tasche | 50 | zweite Anschlusseinrichtung |
| 16 | Lagerplatte | 51 | Verbindungsstutzen |
| 17 | Fluidleitungskante | 52 | Stutzenanschlusskanal |
| 18 | Aufnahme | 53 | Vertiefung |
| 19 | Abnäher | 54 | Innenabstützfläche |
| | | 55 | Abstützkante |
| 20, 60 | Pumpe | | |
| 21 | zweite Befestigungseinrichtung | Dₛₜᵤ | Durchmesser des Anschlusstutzens |
| 22 | Befestigungshaken | T_{dom} | Tiefe des |
| 23 | Gehäuse | | Domanschlusskanals |
| 24 | Stromanschluss | Lₛₜᵤ | Länge des Verbindungsstutzens |
| 30 | erste Anschlusseinrichtung | D_{dom} | Durchmesser des |
| 31 | Verbindungsdome | | Domanschlusskanals |
| 32 | Fluidleitungsanschluss | A | erste Abstützstelle |
| 33 | Fluidleitungsbefestigung | B | zweite Abstützstelle |
| 34 | Domanschlusskanal | O | obere Abstützstelle |
| 35 | Innenumfangsfläche | U | untere Abstützstelle |
| 36 | Pumpenanschlussbereich | α | Winkel |

## Patentansprüche

1. Fitness-, Beauty- oder Wellnessvorrichtung, umfassend:
eine am Körper eines Benutzers tragbare Funktionseinheit (11), die eine erste Befestigungseinrichtung (13), die wenigstens eine erste Abstützstelle (A) an der Funktionseinheit (11) bildet, und eine erste Anschlusseinrichtung (30), die wenigstens eine zweite Abstützstelle (B) an der Funktionseinheit (11) bildet, aufweist, und
eine Pumpe (20), die eine zweite Befestigungseinrichtung (21) zum lösbaren Verbinden mit der ersten Befestigungseinrichtung (13) und eine zweite Anschlusseinrichtung (50) zum fluiddichten Verbinden mit der ersten Anschlusseinrichtung (30) aufweist;
wobei die Pumpe (20) durch die Verbindung der ersten Befestigungseinrichtung (13) mit der zweiten Befestigungseinrichtung (21) an der ersten Abstützstelle (A) und durch die Verbindung der ersten Anschlusseinrichtung (30) mit der zweiten Anschlusseinrichtung (50) zusätzlich an der zweiten Abstützstelle (B) an der Funktionseinheit (11) gehalten wird, **dadurch gekennzeichnet, dass**
zum Verbinden der ersten Anschlusseinrichtung (30) und der zweiten Anschlusseinrichtung (50) an der zweiten Abstützstelle (B) die Pumpe (20) an der ersten Abstützstelle (A) in einem Winkel (α) an der Funktionseinheit (11) gehalten ist und
die Pumpe (20) unter Verringerung des Winkels (α) zwischen der Pumpe (20) und der Funktionseinheit (11) in Richtung auf die Funktionseinheit (11) gekippt wird.

2. Vorrichtung nach Anspruch 1, **gekennzeichnet durch** eine die Funktionseinheit (11) armierende Lagerplatte (16), wobei vorzugsweise die zweite Abstützstelle (B) an der Lagerplatte (16) ausgebildet ist.

3. Vorrichtung nach Anspruch 1 oder 2, **dadurch gekennzeichnet, dass** die erste Abstützstelle (A) wenigstens eine obere Abstützstelle (O) umfasst und dass die zweite Abstützstelle (B) wenigstens eine untere Abstützstelle (U) umfasst, die sich in vertikaler Richtung unterhalb der oberen Abstützstelle (O) befindet.

4. Vorrichtung nach Anspruch 1 oder 2, **dadurch gekennzeichnet, dass** die erste Abstützstelle (A) wenigstens eine untere Abstützstelle (U) umfasst und dass die zweite Abstützstelle (B) wenigstens eine obere Abstützstelle (O) umfasst, die sich in vertikaler Richtung oberhalb der unteren Abstützstelle (U) befindet.

5. Vorrichtung nach einem der Ansprüche 1 bis 4, **dadurch gekennzeichnet, dass** die erste Abstützstelle (A) und die zweite Abstützstelle (B) in horizontaler Richtung in einem Abstand zueinander angeordnet sind.

6. Vorrichtung nach einem der Ansprüche 1 bis 5, **dadurch gekennzeichnet, dass** die Pumpe (20) ein Gehäuse (23) aufweist, das vorzugsweise aus Kunststoff gefertigt ist.

7. Vorrichtung nach einem der Ansprüche 1 bis 6, **dadurch gekennzeichnet, dass** die erste Befestigungseinrichtung (13) eine Befestigungsschlaufe (13) und die zweite Befestigungseinrichtung (21) einen vorzugsweise am Gehäuse (23) angeordneten Befestigungshaken (22) aufweist, wobei der Befestigungshaken (22) lösbar an der Befestigungschlaufe (13) befestigbar ist.

8. Vorrichtung nach Anspruch 7, **dadurch gekennzeichnet, dass** die erste Befestigungseinrichtung (13) oder die zweite Befestigungseinrichtung (21) einen Magneten, einen Clip oder einen Klettverschluss umfasst.

9. Vorrichtung nach Anspruch 6 und 8, **dadurch gekennzeichnet, dass** die erste Befestigungseinrichtung (13) als Tasche ausgestaltet ist und die zweite Befestigungseinrichtung (21) durch das Gehäuse (23) gebildet ist.

10. Vorrichtung nach einem der Ansprüche 1 bis 9, **dadurch gekennzeichnet, dass** die erste Anschlusseinrichtung (30) mindestens einen Verbindungsdom (31) und die zweite Anschlusseinrichtung (50) mindestens einen Verbindungsstutzen (51) aufweist, wobei der Verbindungsdom (31) lösbar mit dem Verbindungsstutzen (51) verbunden ist.

11. Vorrichtung nach Anspruch 10, **dadurch gekennzeichnet, dass** die zweite Anschlusseinrichtung (50) mindestens eine Vertiefung (53) aufweist, wobei der Verbindungsstutzen (51) in der Vertiefung (53) angeordnet ist.

12. Vorrichtung nach Anspruch 11, **dadurch gekennzeichnet, dass** der Verbindungsdom (31) eine Außenabstützfläche (40) und die Vertiefung (53) eine Innenabstützfläche (54) aufweist, wobei sich die Außenabstützfläche (40) an der Innenabstützfläche (54) abstützt, wenn der Verbindungsdom (31) in der Vertiefung (53) angeordnet ist, wobei vorzugsweise die Außenabstützfläche (40) und die Innenabstützfläche (54) jeweils konisch ausgebildet sind.

13. Vorrichtung nach einem der Ansprüche 10 bis 12, **dadurch gekennzeichnet, dass** der Verbindungsdom (31) einen Domanschlusskanal (34) aufweist, der eine Tiefe (T_{dom}) hat, wobei der Verbindungsstutzen (51) zur Bildung eines Fluidleitungsanschlussbereichs (37) eine Länge (Lₛₜᵤ) hat, die kleiner ist als die Tiefe (T_{dom}) des Domanschlusskanals (34).

14. Vorrichtung nach einem der Ansprüche 10 bis 13, **dadurch gekennzeichnet, dass** der Verbindungsdom (31) einen Domdurchmesser (D_{dom}) und der Verbindungsstutzen (51) einen Stutzendurchmesser (Dₛₜᵤ) hat, wobei vorzugsweise zur Bildung einer kraftschlüssigen Verbindung von Verbindungsdom (31) und Verbindungsstutzen (51) der Domdurchmesser (D_{dom}) annähernd dem Stutzdendurchmesser (Dₛₜᵤ) entspricht.

15. Vorrichtung nach Anspruch 13 oder 14, **dadurch gekennzeichnet, dass** der Domanschlusskanal (34) eine Innenumfangsfläche (35) aufweist, die einen Pumpenanschlussbereich (36) bildet, wobei vorzugsweise die Innenumfangsfläche (35) entlang des Pumpenanschlussbereichs (36) mit einer Innenverkleidung (38) versehen ist, wobei ferner vorzugsweise die Innenverkleidung (35) aus einem elastisch verformbaren Material, insbsondere Silikon, besteht.

16. Vorrichtung nach Anspruch 2 oder einem der Ansprüche 3 bis 15 wenn von Anspruch 2 abhängig, **dadurch gekennzeichnet, dass** die Lagerplatte (16) aus einem verformbaren Material besteht, das vorzugsweise elastisch ist.

17. Vorrichtung nach Anspruch 2 oder einem der Ansprüche 3 bis 16 wenn von Anspruch 2 abhängig, **gekennzeichnet durch** eine Aufnahme (18), in welche die Lagerplatte (16) aufgenommen, insbesondere eingenäht, ist.

18. Pumpe (20) zur Verbindung mit der Funktionseinheit (11) der Fitness-, Beauty- oder Wellnessvorrichtung nach einem der Ansprüche 1 bis 17, **gekennzeichnet durch** eine mehrfache Abstützung an der Funktionseinheit (11) infolge der Verbindung der ersten Befestigungseinrichtung (13) mit der zweiten Befestigungseinrichtung (21) an der ersten Abstützstelle (A) und der Verbindung der ersten Anschlusseinrichtung (30) mit der zweiten Anschlusseinrichtung (50) zusätzlich an der zweiten Abstützstelle (B);
wobei zum Verbinden der ersten Anschlusseinrichtung (30) und der zweiten Anschlusseinrichtung (50) an der zweiten Abstützstelle (B) die Pumpe (20) an der ersten Abstützstelle (A) in einem Winkel (α) an der Funktionseinheit (11) gehalten ist und
die Pumpe (20) unter Verringerung des Winkels (α) zwischen der Pumpe (20) und der Funktionseinheit (11) in Richtung auf die Funktionseinheit (11) kippbar ist.

19. Funktionseinheit (11) zur Verbindung mit der Pumpe (20) der Fitness-, Beauty- oder Wellnessvorrichtung nach einem der Ansprüche 1 bis 17, **gekennzeichnet durch** eine mehrfache Abstützung der Pumpe (20) an der Funktionseinheit (11) infolge der Verbindung der ersten Befestigungseinrichtung (13) mit der zweiten Befestigungseinrichtung (21) an der ersten Abstützstelle (A) und der Verbindung der ersten Anschlusseinrichtung (30) mit der zweiten Anschlusseinrichtung (50) zusätzlich an der zweiten Abstützstelle (B);
wobei zum Verbinden der ersten Anschlusseinrichtung (30) und der zweiten Anschlusseinrichtung (50) an der zweiten Abstützstelle (B) die Pumpe (20) an der ersten Abstützstelle (A) in einem Winkel (α) an der Funktionseinheit (11) gehalten ist und
die Pumpe (20) unter Verringerung des Winkels (α) zwischen der Pumpe (20) und der Funktionseinheit (11) in Richtung auf die Funktionseinheit (11) kippbar ist.

20. Verfahren zum Befestigen der Pumpe (20) nach Anspruch 18 an der Funktionseinheit (11) nach Anspruch 19, umfassend die Schritte:
Verbinden von der ersten Befestigungseinrichtung (13) und der zweiten Befestigungseinrichtung (21) an der ersten Abstützstelle (A) in einem Winkel (α);
Kippen der Pumpe (20) in Richtung auf die Funktionseinheit (11) zum Verbinden von der ersten Anschlusseinrichtung (30) und der zweiten Anschlusseinrichtung (50) an der zweiten Abstützstelle (B) unter Verringerung des Winkels (α) zwischen der Pumpe (20) und der Funktionseinheit (11).

## Claims

1. A fitness, beauty or wellness device comprising:
a functional unit (11) wearable on a user's body having a first fastening means (13) forming at least a first support point (A) on the functional unit (11) and a first connecting means (30) forming at least a second support point (B) on the functional unit (11), and
a pump (20) comprising a second fastening means (21) for releasably coupling to the first fastening means (13) and a second connecting means (50) for fluid-tightly coupling to the first connecting means (30);
wherein the pump (20) is retained on the functional unit (11) by coupling the first fastening means (13) to the second fastening means (21) at the first support point (A) and additionally by coupling the first connecting means (30) to the second connecting means (50) at the second support point (B), **characterised in that**
for coupling the first connecting means (30) and the second connecting means (50) at the second support point (B), the pump (20) is retained at an angle (α) to the functional unit (11) at the first support point (A), and
**in that** the pump (20) is tilted in the direction of the functional unit (11) by reducing the existing angle (α) between the pump (20) and the functional unit (11).

2. Device according to claim 1, **characterised by** a support plate (16) reinforcing the functional unit (11), wherein preferably the second support point (B) is formed at the support plate (16).

3. Device according to claim 1 or 2, **characterised in that** the first support point (A) comprises at least one upper support point (O) and **in that** the second support point (B) comprises at least one lower support point (U) which is located in the vertical direction below the upper support point (O).

4. Device according to claim 1 or 2, **characterised in that** the first support point (A) comprises at least one lower support point (U) and **in that** the second support point (B) comprises at least one upper support point (O) which is located in the vertical direction above the lower support point (U).

5. Device according to one of claims 1 to 4, **characterised in that** the first support point (A) and the second support point (B) are arranged at a distance from one another in the horizontal direction.

6. Device according to one of claims 1 to 5, **characterised in that** the pump (20) has a housing (23) which is preferably made of plastic.

7. Device according to one of claims 1 to 6, **characterised in that** the first fastening means (13) has a fastening loop (14) and the second fastening means (21) has a fastening hook (22) preferably arranged at the housing (23), wherein the fastening hook (22) can be detachably fastened to the fastening loop (14).

8. Device according to claim 7, **characterised in that** the first fastening means (13) or the second fastening means (21) comprises a magnet, a clip or a Velcro fastener.

9. Device according to claim 6 and 8, **characterised in that** the first fastening means (13) is designed as a pocket and the second fastening means (21) is formed by the housing (23).

10. Device according to any one of claims 1 to 9, **characterised in that** the first connecting means (30) has at least one connecting dome (31) and the second connecting means (50) has at least one connecting nozzle (51), wherein the connecting dome (31) is detachably connected to the connecting nozzle (51).

11. Device according to claim 10, **characterised in that** the second connecting means (50) has at least one recess (53), wherein the connecting nozzle (51) is arranged in the recess (53).

12. Device according to claim 11, **characterised in that** the connecting dome (31) has an outer support surface (40) and the recess (53) has an inner support surface (54), wherein the outer support surface (40) is supported on the inner support surface (54) when the connecting dome (31) is arranged in the recess (53), wherein preferably each of the outer support surface (40) and the inner support surface (54) is conical.

13. Device according to any one of claims 10 to 12, **characterised in that** the connecting dome (31) comprises a dome connection passage (34) having a depth (T_{dom}), wherein, in order to form a fluid conduit connection region (37), the connecting nozzle (51) has a length (Lₛₜᵤ) which is less than the depth (T_{dom}) of the dome connection passage (34).

14. Device according to any one of claims 10 to 13, **characterised in that** the connecting dome (31) has a dome diameter (D_{dom}) and the connecting nozzle (51) has a nozzle diameter (Dₛₜᵤ), wherein preferably the dome diameter (D_{dom}) corresponds approximately to the nozzle diameter (Dₛₜᵤ) in order to create a force-fit connection between the connecting dome (31) and the connecting nozzle (51).

15. Device according to claim 13 or 14, **characterised in that** the dome connection passage (34) has an inner circumferential surface (35) which forms a pump connection region (36), wherein preferably the inner circumferential surface (35) is provided with an inner lining (38) along the pump connection region (36), wherein further preferably the inner lining (38) consists of an elastically deformable material, in particular silicone.

16. Device according to claim 2 or any one of claims 3 to 15 if dependent on claim 2, **characterised in that** the support plate (16) consists of a deformable material which is preferably elastic.

17. Device according to claim 2 or any one of claims 3 to 16 if dependent on claim 2, **characterised by** a receptacle (18) into which the support plate (16) is inserted, in particular sewn.

18. Pump (20) for coupling to the functional unit (11) of the fitness, beauty or wellness device according to any one of claims 1 to 17, **characterised by** multiple support on the functional unit (11) as a result of the coupling of the first fastening means (13) with the second fastening means (21) at the first support point (A) and, additionally, of the coupling of the first connecting means (30) with the second connecting means (50) at the second support point (B),
wherein for coupling the first connecting means (30) and the second connecting means (50) at the second support point (B), , the pump (20) is retained at an angle (α) relative to the functional unit (11) at the first support point (A), and
the pump (20) is tiltable in the direction of the functional unit (11) by reducing the existing angle (α) between the pump (20) and the functional unit (11).

19. Functional unit (11) for coupling with the pump (20) of the a fitness, beauty or wellness device according to any one of claims 1 to 17, **characterised by** multiple support on the functional unit (11) as a result of the coupling of the first fastening means (13) with the second fastening means (21) at the first support point (A) and, additionally, of the coupling of the first connecting means (30) with the second connecting means (50) at the second support point (B),
wherein for coupling of the first connecting means (30) and the second connecting means (50) at the second support point (B), the pump (20) is retained at an angle (α) relative to the functional unit (11) at the first support point (A), and
wherein the pump (20) is tiltable in the direction of the functional unit (11) by reducing the existing angle (α) between the pump (20) and the functional unit (11).

20. Method for fastening the pump (20) according to claim 18 to the functional unit (11) according to claim 19, comprising the steps:
coupling of the first fastening means (13) with the second fastening means (21) at the first support point (A) at an angle (α);
tilting the pump (20) in the direction of the functional unit (11) for coupling the first connecting means (30) and the second connecting means (50) at the second support point (B) by reducing the existing angle (α) between the pump (20) and the functional unit (11).

## Revendications

1. Dispositif de culture physique, de beauté ou de bien-être, comportant :
une unité fonctionnelle (11) portable sur le corps d'un utilisateur et comprenant un premier moyen de fixation (13) formant au moins un premier emplacement de soutien (A) sur l'unité fonctionnelle (11), et un premier moyen de raccordement (30) formant au moins un second emplacement de soutien (B) sur l'unité fonctionnelle (11), et
une pompe (20) qui comprend un second moyen de fixation (21) pour la liaison détachable avec le premier moyen de fixation (13) et un second moyen de raccordement (50) pour la liaison étanche aux fluides avec le premier moyen de raccordement (30) ;
dans lequel
par la liaison du premier moyen de fixation (13) avec le second moyen de fixation (21), la pompe (20) est maintenue au premier emplacement de soutien (A) sur l'unité fonctionnelle (11), et par la liaison du premier moyen de raccordement (30) avec le second moyen de raccordement (50) la pompe (20) est maintenue en supplément au second emplacement de soutien (B) sur l'unité fonctionnelle (11),
**caractérisé en ce que**
pour relier le premier moyen de raccordement (30) et le second moyen de raccordement (50) au second emplacement de soutien (B), la pompe (20) est maintenue sur l'unité fonctionnelle (11) sous un angle (α) au premier emplacement de soutien (A), et
la pompe (20) est basculée en direction de l'unité fonctionnelle (11) par réduction de l'angle (α) entre la pompe (20) et l'unité fonctionnelle (11).

2. Dispositif selon la revendication 1, **caractérisé par** une plaque de montage (16) équipant l'unité fonctionnelle (11), le second emplacement de soutien (B) étant réalisé de préférence sur la plaque de montage (16).

3. Dispositif selon la revendication 1 ou 2, **caractérisé en ce que** le premier emplacement de soutien (A) comprend au moins un emplacement de soutien supérieur (O) et **en ce que** le second emplacement de soutien (B) comprend au moins un emplacement de soutien inférieur (U) qui se situe au-dessous de l'emplacement de soutien supérieur (O) en direction verticale.

4. Dispositif selon la revendication 1 ou 2, **caractérisé en ce que** le premier emplacement de soutien (A) comprend au moins un emplacement de soutien inférieur (U) et **en ce que** le second emplacement de soutien (B) comprend au moins un emplacement de soutien supérieur (O) qui se situe au-dessus de l'emplacement de soutien inférieur (U) en direction verticale.

5. Dispositif selon l'une des revendications 1 à 4, **caractérisé en ce que** le premier emplacement de soutien (A) et le second emplacement de soutien (B) sont agencés à distance l'un de l'autre en direction horizontale.

6. Dispositif selon l'une des revendications 1 à 5, **caractérisé en ce que** la pompe (20) comprend un boîtier (23) qui est fabriqué de préférence en matière plastique.

7. Dispositif selon l'une des revendications 1 à 6, **caractérisé en ce que** le premier moyen de fixation (13) comprend une boucle de fixation (13) et le second moyen de fixation (21) comprend un crochet de fixation (22) agencé de préférence sur le boîtier (23), le crochet de fixation (22) pouvant être fixé de façon détachable à la boucle de fixation (13).

8. Dispositif selon la revendication 7, **caractérisé en ce que** le premier moyen de fixation (13) ou le second moyen de fixation (21) comprend un aimant, un clip ou une fermeture agrippante.

9. Dispositif selon la revendication 6 et 8, **caractérisé en ce que** le premier moyen de fixation (13) est réalisé sous forme de poche et le second moyen de fixation (21) est formé par le boîtier (23).

10. Dispositif selon l'une des revendications 1 à 9, **caractérisé en ce que** le premier moyen de raccordement (30) comprend au moins une calotte de liaison (31) et le second moyen de raccordement (50) comprend au moins une pipe de liaison (51), la calotte de liaison (31) étant reliée de façon détachable à la pipe de liaison (51).

11. Dispositif selon la revendication 10, **caractérisé en ce que** le second moyen de raccordement (50) présente au moins un renfoncement (53), la pipe de liaison (51) étant agencée dans le renfoncement (53).

12. Dispositif selon la revendication 11, **caractérisé en ce que** la calotte de liaison (31) présente une surface d'appui extérieure (40) et le renfoncement (53) présente une surface d'appui intérieure (54), la surface d'appui extérieure (40) prenant appui contre la surface d'appui intérieure (54) lorsque la calotte de liaison (31) est agencée dans le renfoncement (53), la surface d'appui extérieure (40) et la surface d'appui intérieure (54) étant réalisées chacune de préférence de façon conique.

13. Dispositif selon l'une des revendications 10 à 12, **caractérisé en ce que** la calotte de liaison (31) présente un canal de raccordement de calotte (34) qui présente une profondeur (T_{dom}), la pipe de liaison (51) destinée à former une zone de raccordement de conduit de fluide (37) présentant une longueur (Lₛₜᵤ) qui est inférieure à la profondeur (T_{dom}) du canal de raccordement de calotte (34).

14. Dispositif selon l'une des revendications 10 à 13, **caractérisé en ce que** la calotte de liaison (31) présente un diamètre de calotte (D_{dom}) et la pipe de liaison (51) présente un diamètre de pipe (Dₛₜᵤ), et pour former une liaison par coopération de force de la calotte de liaison (31) et de la pipe de liaison (51), le diamètre de calotte (D_{dom}) correspond de préférence approximativement au diamètre de pipe (Dₛₜᵤ).

15. Dispositif selon la revendication 13 ou 14, **caractérisé en ce que** le canal de raccordement de calotte (34) présente une surface périphérique intérieure (35) qui constitue une zone de raccordement de pompe (36), et de préférence la surface périphérique intérieure (35) est pourvue d'un habillage intérieur (38) le long de la zone de raccordement de pompe (36), et en outre, de préférence, l'habillage intérieur (35) est constitué d'un matériau élastiquement déformable, en particulier de silicone.

16. Dispositif selon la revendication 2 ou selon l'une des revendications 3 à 15 prises en dépendance de la revendication 2, **caractérisé en ce que** la plaque de montage (16) est constituée d'un matériau déformable qui est de préférence élastique.

17. Dispositif selon la revendication 2 ou selon l'une des revendications 3 à 16 prises en dépendance de la revendication 2, **caractérisé par** un logement (18) dans lequel est logée, en particulier intégrée par couture, la plaque de montage (16).

18. Pompe (20) de liaison avec l'unité fonctionnelle (11) du dispositif de culture physique, de beauté ou de bien-être selon l'une des revendications 1 à 17, **caractérisée par** un soutien multiple sur l'unité fonctionnelle (11) en raison de la liaison du premier moyen de fixation (13) avec le second moyen de fixation (21) au premier emplacement de soutien (A) et de la liaison du premier moyen de raccordement (30) avec le second moyen de raccordement (50) en supplément au second emplacement de soutien (B) ;
dans laquelle
en vue d'une liaison du premier moyen de raccordement (30) et du second moyen de raccordement (50) au second emplacement de soutien (B), la pompe (20) est maintenue sur l'unité fonctionnelle (11) sous un angle (α) au premier emplacement de soutien (A), et
la pompe (20) est susceptible de basculer en direction de l'unité fonctionnelle (11) par réduction de l'angle (α) entre la pompe (20) et l'unité fonctionnelle (11).

19. Unité fonctionnelle (11) pour la liaison avec la pompe (20) du dispositif de culture physique, de beauté ou de bien-être selon l'une des revendications 1 à 17, **caractérisée par** un soutien multiple de la pompe (20) sur l'unité fonctionnelle (11) en raison de la liaison du premier moyen de fixation (13) avec le second moyen de fixation (21) au premier emplacement de soutien (A) et de la liaison du premier moyen de raccordement (30) avec le second moyen de raccordement (50) en supplément au second emplacement de soutien (B) ;
dans laquelle
en vue d'une liaison du premier moyen de raccordement (30) et du second moyen de raccordement (50) au second emplacement de soutien (B), la pompe (20) est maintenue sur l'unité fonctionnelle (11) sous un angle (α) au premier emplacement de soutien (A), et
la pompe (20) est susceptible de basculer en direction de l'unité fonctionnelle (11) par réduction de l'angle (α) entre la pompe (20) et l'unité fonctionnelle (11).

20. Procédé pour fixer la pompe (20) selon la revendication 18 à l'unité fonctionnelle (11) selon la revendication 19, comprenant les étapes consistant à :
relier le premier moyen de fixation (13) et le second moyen de fixation (21) au premier emplacement de soutien (A) sous un angle (α) ;
basculer la pompe (20) en direction de l'unité fonctionnelle (11) en vue de relier le premier moyen de raccordement (30) et le second moyen de raccordement (50) au second emplacement de soutien (B) par réduction de l'angle (α) entre la pompe (20) et l'unité fonctionnelle (11).
